# EUROPÄISCHE PATENTSCHRIFT

(11) **EP 1 731 851 B1**
(45) Veröffentlichungstag und Bekanntmachung des Hinweises auf die Patenterteilung: **02.07.2008**
(21) Anmeldenummer: 05012605.1
(22) Anmeldetag: 11.06.2005
(51) Int. Cl.: F24H 3/00

(54) **Flachrohrradiator**
Flat tube radiator
Radiateur à tubes plats

(43) Veröffentlichungstag der Anmeldung: 13.12.2006
(73) Patentinhaber: Zehnder Verkaufs- und Verwaltungs AG, 5722 Gränichen (CH)
(72) Erfinder: Noga, Patrick, 02590 Etreillers (FR)
(74) Vertreter: Stenger, Watzke & Ring

(56) Entgegenhaltungen:
- FR-A- 2 684 749
- FR-A- 2 747 460
- FR-A- 2 832 212

## Beschreibung

Die Erfindung betrifft einen Flachrohrradiator mit einer Mehrzahl von benachbart angeordneten Flachrohren und einem Verbindungsrohr, wobei die Flachrohre mittels zweier Sammelrohre an das Verbindungsrohr strömungstechnisch angeschlossen sind und einem vom Verbindungsrohr aufgenommenen Heizelement.

Solch ein Flachrohrradiator ist beispielsweise aus FR-2 747 460 bekannt.

Flachrohrradiatoren verfügen über eine Mehrzahl von benachbart angeordneten Flachrohren. Diese Flachrohre werden von einem Heizmedium, beispielsweise Wasser, durchströmt. Die Flachrohre werden durch das durch sie hindurchgeführte Heizmedium erwärmt, wobei die Flachrohre die auf sie übertragene Wärme ihrerseits an die die Flachrohre umgebende Atmosphäre abgeben.

Die Flachrohre sind über Sammelrohre strömungstechnisch miteinander verbunden, über welche das Heizmedium auf die einzelnen Flachrohre verteilt wird. Vorzugsweise verfügt ein Flachrohrradiator über zwei Sammelrohre, eines für den Zulauf des Heizmediums und eines für den Ablauf des Heizmediums.

Die vorzugsweisen beiden Sammelrohre stehen des weiteren über ein an sie angeschlossenes Verbindungsrohr in strömungstechnischer Verbindung, so daß ein geschlossener Strömungskreislauf für das Heizmedium ausgebildet ist. In diesem geschlossenen Strömungskreislauf wird das Heizmedium ausgehend vom Verbindungsrohr über das erste Sammelrohr - den Zulauf - auf die Flachrohre verteilt. Das Heizmedium durchströmt die einzelnen Flachrohre und gelangt über das zweite Sammelrohr - den Ablauf - in das Verbindungsrohr zurück. Innerhalb des Verbindungsrohres befindet sich ein vorzugsweise elektrisch betätigbares Heizelement, das das im Verbindungsrohr befindliche Heizmedium erwärmt.

Flachrohrradiatoren der vorbeschriebenen Art werden zur Beheizung von Gebäuden oder Teilen hiervon verwendet und haben sich im alltäglichen Praxiseinsatz bewährt. Gleichwohl sind sie nicht frei von Nachteilen.

Die Heizleistung des im Verbindungsrohr angeordneten Heizelements ist in Abhängigkeit der vom Flachrohrradiator wunschgemäß abzugebenden Wärme einerseits und der Größe des Flachrohrradiators, das heißt der Menge an im Strömungskreislauf des Flachrohrradiators umgewälzten Heizmedium andererseits auszulegen. Von Nachteil bei den vorbekannten Flachrohrradiatoren ist, daß das Verbindungsrohr eine klobige, den optischen Gesamteindruck des Flachrohrradiators störende Ausgestaltung aufweist. Diese im Vergleich zu den Flachrohren klobig wirkende Ausgestaltung des Verbindungsrohres rührt daher, daß das Verbindungsrohr zwecks Aufnahme des Heizelements nicht als Flachrohr, sondern in Entsprechung der Ausgestaltung des Heizelements als im Querschnitt kreisförmiges Rohr ausgebildet ist. Aufgrund dieser im Vergleich zu den Flachrohren andersartigen Ausgestaltung des Verbindungsrohres wird der ansonsten harmonische Eindruck des Flachrohrradiators gestört, denn fällt die andersartige Ausgestaltung des Verbindungsrohres besonders ins Auge. Dies wird von den Verbrauchern als nachteilig empfunden. Hinzu kommt, daß das Verbindungsrohr bei den aus dem Stand der Technik bekannten Flachrohrradiatoren auf der den Flachrohren gegenüberliegenden Seite der Sammelrohre angeordnet ist. Hierdurch wird nicht nur der harmonische Gesamteindruck des Flachrohrradiators gestört, es ergeben sich hierdurch auch Probleme bei der Decken- und/oder Wandbefestigung des Flachrohrradiators.

Zur Vermeidung der vorgenannten Nachteile ist es die A u f g a b e der Erfindung, einen gattungsgemäßen Flachrohrradiator dahingehend weiterzubilden, daß ein in Blickrichtung auf den Flachrohrradiator optisch ansprechender, harmonischer Eindruck geschaffen wird.

Zur technischen L ö s u n g dieser Aufgabe wird mit der Erfindung vorgeschlagen, daß das Verbindungsrohr in Blickrichtung auf den Flachrohrradiator flach ausgebildet ist und eine der Ausgestaltung der Flachrohre entsprechende Kontur aufweist, wobei das Verbindungsrohr zur Aufnahme des Heizelements eine den Querschnitt des Verbindungsrohrs im Vergleich zum Querschnitts eines Flachrohres vergrößernde Ausformung aufweist, die sich in Blickrichtung auf den Flachrohrradiator nach hinten erstreckt.

Anders als aus dem Stand der Technik bekannt, ist das Verbindungsrohr des erfindungsgemäßen Flachrohrradiators im Querschnitt nicht kreisförmig ausgestaltet. Das Verbindungsrohr ist in Blickrichtung auf den Flachrohrradiator vielmehr flach ausgebildet, das heißt, die in Blickrichtung auf den Flachrohrradiator vordere Seite des Verbindungsrohres ist als Flachseite ausgestaltet. Zudem ist die Kontur des Verbindungsrohres in Bezug auf die Blickrichtung auf den Flachrohrradiator in Entsprechung der Ausgestaltung der Flachrohre ausgebildet, so daß in Blickrichtung auf den Flachrohrradiator der Eindruck entsteht, als handele es sich bei dem Verbindungsrohr um ein Flachrohr. Diese Ausgestaltung des Verbindungsrohres wertet den optischen Gesamteindruck des Flachrohrradiators auf, denn es entsteht der Eindruck, als seien ausschließlich als Flachrohre ausgebildete Rohre vorgesehen. Das Verbindungsrohr ist in Blickrichtung auf den Flachrohrradiator als solches nicht zu erkennen, das heißt, von den Flachrohren nicht zu unterscheiden, da die in Blickrichtung auf den Flachrohrradiator vordere Flachseite des Verbindungsrohres in Entsprechung des optischen Eindrucks der Flachrohre ausgebildet ist.

Trotz der vorbeschriebenen Ausgestaltung des Verbindungsrohres verfügt dieses über einen im Vergleich zu einem Flachrohr größeren Querschnitt. Dies wird dadurch erreicht, daß das Verbindungsrohr eine den Querschnitt des Verbindungsrohres im Vergleich zum Querschnitt eines Flachrohres vergrößernde Ausformung aufweist, die sich in Blickrichtung auf den Flachrohrradiator nach hinten erstreckt. Diese Ausformung des Verbindungsrohres bleibt für einen Betrachter verborgen, denn sie wird durch die in Blickrichtung auf den Flachrohrradiator vordere Flachseite des Verbindungsrohres verdeckt.

Sinn und Zweck der Ausformung ist es, einen so großen Querschnitt zu schaffen, daß das Verbindungsrohr ein vorzugsweise elektrisch betriebenes, stabförmig ausgebildetes Heizelement aufnehmen kann. Hierdurch wird in vorteilhafter Weise erreicht, daß ein im Querschnitt kreisförmiges Verbindungsrohr vermieden werden kann. Das Verbindungsrohr weist in Bezug auf seine Querschnittsfläche eine Mindestgröße auf, die in Abhängigkeit der Heizleistung des Heizelements so bemessen ist, daß bei maximaler Heizleistung des Heizelements ein bestimmter, minimaler Abstand zur Wandung des Verbindungsrohres nicht unterschritten wird. Es kommt also erfindungsgemäß nicht darauf an, wie die eine zusätzliche Querschnittsfläche bereitstellende Ausformung des Verbindungsrohres im Detail ausgestaltet ist, von Bedeutung ist allein, daß durch die Ausformung ein so großer Querschnitt bereitgestellt wird, daß selbst bei maximaler Heizleistung des Heizelements ein bestimmter, minimaler Abstand des Heizelements zur Wandung des Verbindungsrohres nicht unterschritten wird. Dabei ist erfindungsgemäß vorgesehen, die Ausformung des Verbindungsrohres derart auszugestalten, daß sie in Blickrichtung auf den Flachrohrradiator von der frontseitigen Flachseite des Verbindungsrohres verdeckt und somit für einen Betrachter zumindest in Blickrichtung auf den Flachrohrradiator nicht einsehbar ist.

Von Vorteil der vorbeschriebenen Ausgestaltung des Verbindungsrohres ist der im optischen Gesamteindruck harmonische Aufbau des erfindungsgemäßen Flachrohrradiators, denn das Verbindungsrohr ist in Blickrichtung auf den Flachrohrradiator in Entsprechung der Flachrohre ausgebildet, so daß sich dieses in das Gesamterscheinungsbild des Flachrohrradiators einschmiegt und eine auffällige Unterscheidung zwischen Flachrohren einerseits und Verbindungsrohr andererseits nicht mehr gegeben ist.

In einer besonderen Ausgestaltung der Erfindung ist vorgesehen, daß das Verbindungsrohr eine im wesentlichen rechteckförmige, einseitig abgeschrägte Querschnittskontur aufweist. Dabei ist die abgeschrägte Seite auf der den Flachrohren abgewandten Seite des Verbindungsrohres ausgebildet, so daß in Blickrichtung auf den Flachrohrradiator kaum erkennbar ist, daß das Verbindungsrohr eine andere Querschnittskontur als die Flachrohre aufweist.

Der vorbeschriebene visuelle Eindruck kann zudem dadurch unterstützt werden, daß das Verbindungsrohr im Übergangsbereich zwischen der in Blickrichtung auf den Flachrohrradiator vorderen Flachseite und der abgeschrägten Seite einen die abgeschrägte Seite in Blickrichtung auf den Flachrohrradiator abdeckenden Vorsprung aufweist. Die Ausbildung eines solchen Vorsprunges sorgt dafür, daß die abgeschrägt ausgebildete Seite des Verbindungsrohres von vorne, das heißt in Blickrichtung auf den Flachrohrradiator nicht einsehbar ist. Der optische Gesamteindruck des Flachrohrradiators wird hierdurch zusätzlich aufgewertet.

Gemäß einem weiteren Merkmal der Erfindung ist vorgesehen, daß die Sammelrohre stirnseitig an der der abgeschrägten Seite gegenüberliegenden Seite des Verbindungsrohres angeschlossen sind. Auf diese Weise wird die nicht abgeschrägte Seite des Verbindungsrohres weitestgehend verdeckt, was gleichfalls zu einem verbesserten optischen Eindruck des Flachrohrradiators beiträgt. Zudem lassen sich infolge dieser Ausgestaltung die vorderen Flachseiten der Flachrohre sowie die vordere Flachseite des Verbindungsrohres in einer Ebene anordnen, so daß die Flachseiten der Rohre insgesamt bündig abschließen. Im Unterschied zu den aus dem Stand der Technik bekannten Flachrohrradiatoren wird das Verbindungsrohr also nicht auf der den Flachrohren gegenüberliegenden Seite der Sammelrohre angeordnet.

Gemäß einem weiteren Merkmal der Erfindung ist vorgesehen, daß das Verbindungsrohr mit den Sammelrohren und die Sammelrohre mit den Flachrohren verschweißt sind. Dabei sind die Sammelrohre mit den Flachrohren vorzugsweise mittels Kreuzlochschweißen miteinander verschweißt.

In einer besonderen Ausgestaltung der Erfindung ist vorgesehen, daß die Flachrohre und das Verbindungsrohr in Höhenrichtung des Flachrohrradiators übereinander, das heißt horizontal übereinander angeordnet sind. Das Verbindungsrohr ist dabei vorzugsweise zu unterst angeordnet. In einer alternativen Ausgestaltung sind die Flachrohre und das Verbindungsrohr vertikal ausgerichtet, das heißt die Flachrohre und das Verbindungsrohr sind in Höhenrichtung des Flachrohrradiators nebeneinander angeordnet. Dabei befindet sich das Verbindungsrohr vorzugsweise außenliegend neben den Flachrohren, also entweder rechts oder links neben den Flachrohren.

Gemäß einem weiteren Merkmal der Erfindung ist vorgesehen, daß der zwischen dem Verbindungsrohr und dem dem Verbindungsrohr benachbarten Flachrohr belassene Spalt und die zwischen den einzelnen Flachrohren jeweils belassenen Spalte gleich groß sind. Auch diese Ausgestaltung schafft in vorteilhafter Weise einen verbesserten optischen Gesamteindruck des Flachrohrradiators.

Gemäß einem weiteren Merkmal der Erfindung ist vorgesehen, daß die Flachrohre und das Verbindungsrohr in Längsrichtung gleich lang sind. Zum einen wird hierdurch eine gleichmäßige Medienverteilung innerhalb des Flachrohrradiators unterstützt, zum anderen wird ein in Bezug auf die Längserstreckung des Flachrohrradiators einheitliches kompaktes Erscheinungsbild geschaffen.

In einer besonderen Ausgestaltung ist der erfindungsgemäße Flachrohrradiator durch acht Flachrohre, die in Höhenrichtung nebeneinander bzw. übereinander angeordnet sind, zwei Sammelrohre und ein Verbindungsrohr, das in Höhenrichtung zu äußerst rechts oder links bzw. unterhalb des zu unterst angeordneten Flachrohres angeordnet ist, gekennzeichnet. Allerdings versteht es sich von selbst, daß in Abhängigkeit der gewünschten Heizleistung des Flachrohrradiators auch eine größere oder kleinere Anzahl an Flachrohren und/oder Sammelrohren gewählt werden kann. Auch mehrere Verbindungsrohre sind denkbar.

Weitere Merkmale und Vorteile der Erfindung ergeben sich aus der nachfolgenden Beschreibung anhand der Figuren. Dabei zeigen
- Fig. 1: den erfindungsgemäßen Flachrohrradiator in einer rückwärtigen Ansicht;
- Fig. 2: einen Detailausschnitt gemäß Schnittlinie II nach Fig. 1;
- Fig. 3: einen Detailausschnitt gemäß Ansicht III nach Fig. 1;
- Fig. 4: eine Anordnung gemäß dem Stand der Technik;
- Fig. 5: den erfindungsgemäßen Flachrohrradiator gemäß einer zweiten Ausführungsform und
- Fig. 6: den erfindungsgemäßen Flachrohrradiator nach Fig. 5 in einer verschwenkten Stellung.

Fig. 1 zeigt den erfindungsgemäßen Flachrohrradiator 1 in einer rückwärtigen Ansicht in einer ersten Ausführungsform. Bei dieser Ausführungsform ist der Flachrohrradiator 1 horizontal ausgerichtet, was bedeutet, daß die einzelnen Flachrohre 2 des Flachrohrradiators 1 in Höhenrichtung 10 übereinander angeordnet sind. Eine vertikale Ausführungsform, bei der die Flachrohre 2 in Höhenrichtung 10 nebeneinander, das heißt in Längsrichtung 9 benachbart angeordnet sind, zeigen die im weiteren noch erläuterten Fign. 5 und 6.

Der Flachrohrradiator 1 besteht, wie beispielsweise Fig. 1 erkennen läßt, aus einer Mehrzahl von Flachrohren 2. Unterhalb des in Höhenrichtung 10 zu unterst angeordneten Flachrohres 2 befindet sich ein Verbindungsrohr 4, welches über die Sammelrohre 3 strömungstechnisch an die Flachrohre 2 angeschlossen ist. Die Flachrohre 2, die Sammelrohre 3 und das Verbindungsrohr 4 bilden so einen geschlossenen Strömungskreislauf für das im Flachrohrradiator befindliche Heizmedium, welches beispielsweise Wasser sein kann.

Das im Strömungskreislauf des Flachrohrradiators geführte Heizmedium wird mittels des im Verbindungsrohr 4 angeordneten Heizelements 6 erwärmt. Dieses Heizelement 6 ist vorzugsweise elektrisch betätigbar und erbringt beispielsweise eine maximale Heizleistung von 1500 W.

Das im Verbindungsrohr 4 befindliche und durch das Heizelement 6 aufgewärmte Heizmedium wird ausgehend vom Verbindungsrohr 4 über das in der Zeichnungsebene nach Fig. 1 rechte Sammelrohr 3 auf die insgesamt acht Flachrohre 2 verteilt. Das Heizmedium durchströmt die Flachrohre 2 mit Bezug auf die Blattebene nach Fig. 1 von rechts nach links und gelangt über das in Blattebene nach Fig. 1 linke Sammelrohr 3 zurück in das Verbindungsrohr 4, wo es wieder erwärmt wird. Es versteht sich von selbst, daß auch mehr oder weniger Flachrohre 2 vorgesehen sein können.

Die Flachrohre 2 sind mit den Sammelrohren 3 vorzugsweise mittels Schweißen verbunden und werden von diesen getragen. Für eine zusätzliche Abstützung der Flachrohre 2 kann eine Strebe 5 vorgesehen sein, die mit den Flachrohren 2 vorzugsweise gleichfalls verschweißt ist.

Wie aus Fig. 1 des weiteren zu erkennen ist, überragen die Sammelrohre 3 das in Höhenrichtung 10 zu oberst angeordnete Flachrohr 2 mit ihren jeweiligen, dem Verbindungsrohr 4 gegenüberliegenden Enden 16. Die in Höhenrichtung 10 jeweiligen unteren Enden 17 der Sammelrohre 3 sind mit dem Verbindungsrohr 4 verbunden, wie es insbesondere aus der Detailansicht nach Fig. 2 ersichtlich ist.

Wie Fig. 2 anhand des in Blattebene nach Fig. 1 linken Sammelrohres 3 beispielhaft erkennen läßt, weist das Verbindungsrohr 4 eine zum Außendurchmesser des Sammelrohres 3 korrespondierende Ausnehmung 18 auf, in die das untere Ende 17 des Sammelrohres 3 eingeführt ist. Auf diese Weise wird das Sammelrohr 3 strömungstechnisch an das Verbindungsrohr 4 angeschlossen. Dabei ist das Sammelrohr 3 mit dem Verbindungsrohr 4 vorzugsweise mittels Elektroschweißen verschweißt.

Wie Fig. 2 des weiteren erkennen läßt, ist das in das Verbindungsrohr 4 eingesetzte Heizelement 6 einendseitig mittels eines Halters 8 getragen. Dieser Halter 8 ist in eine Kappe 7 eingesetzt, mit der das Verbindungsrohr 4 einendseitig dicht verschlossen ist.

Fig. 3 zeigt ausschnittsweise den in Bezug auf die Blattebene nach Fig. 1 unteren Bereich des Flachrohrradiators 1, und zwar in Seitenansicht. Zu erkennen sind hier das Sammelrohr 3, die beiden in Bezug auf die Blattebene nach Fig. 1 zu unterst angeordneten Flachrohre 2 sowie das stirnseitig am Sammelrohr 3 angeordnete Verbindungsrohr 4.

Wie die Darstellung nach Fig. 3 erkennen läßt, ist das Verbindungsrohr 4 in Blickrichtung 19 auf den Flachrohrradiator 1 flach ausgebildet. Dabei ist die vordere Flachseite 21 des Verbindungsrohres 4 in Entsprechung der vorderen Flachseiten 21 der Flachrohre 2 ausgebildet, so daß das Verbindungsrohr 4 in Blickrichtung 19 auf den Flachrohrradiator 1 eine der Ausgestaltung der Flachrohre 2 entsprechende Kontur aufweist.

Das Verbindungsrohr 4 verfügt, wie Fig. 3 des weiteren erkennen läßt, über eine die Querschnittsfläche des Verbindungsrohres 4 gegenüber den Querschnittsflächen der Flachrohre 2 vergrößernde Ausformung 20, die sich in Blickrichtung 19 auf den Flachrohrradiator 1 nach hinten erstreckt. Infolge dieser Ausgestaltung weist das Verbindungsrohr 4 einen im Vergleich zu einem Flachrohr 2 größeren Querschnitt auf. Dabei ist die Größe des Querschnittes der Abmessung des Heizelements angepaßt. Zu diesem Zweck weist das Verbindungsrohr 4 einen Mindestquerschnitt auf, was durch die vorbeschriebene Ausformung 20 realisiert ist.

Das Verbindungsrohr 4 weist eine im wesentlichen rechteckförmige, einseitig abgeschrägte Querschnittskontur auf. Dabei ist die abgeschrägte Seite 11 auf der den Flachrohren 2 abgewandten Seite des Verbindungsrohres 4 ausgebildet. Die der abgeschrägten Seite 11 gegenüberliegende Seite 13 steht, wie vorstehend anhand von Fig. 2 beschrieben, mit dem Sammelrohr 3 in Verbindung.

Das Verbindungsrohr 4 bildet im Übergangsbereich zwischen der in Blickrichtung 19 auf den Flachrohrradiator 1 vorderen Flachseite 21 und der abgeschrägten Seite 11 einen die abgeschrägte Seite 11 in Blickrichtung 19 auf den Flachrohrradiator 1 abdeckenden Vorsprung 12 aus. Durch diese Ausgestaltung wird die abgeschrägte Seite 11 des Verbindungsrohres 4 in Blickrichtung 19 auf den Flachrohrradiator 1 weitestgehend verdeckt.

Mit Blick auf das Verbindungsrohr 4 kann der in den Figuren beispielhaft gezeigte Flachrohrradiator 1 über folgende Abmessungen verfügen: a = 70 mm, b = 39 mm, c = 55 mm, d = 30°. Andere Abmessungen sind selbstredend gleichfalls denkbar, weshalb die vorgenannten Abmessungen lediglich als beispielhafte Angaben zu verstehen sind.

In Höhenrichtung 10 ist zwischen dem Verbindungsrohr 4 einerseits und dem in Höhenrichtung 10 gemäß Blattebene nach Fig. 1 zu unterst angeordneten Flachrohr 2 ein Spalt 14 belassen. Zwischen den einzelnen Flachrohren 2 ist, wie Fig. 1 erkennen läßt, gleichfalls ein Spalt 15 belassen. Vorzugsweise sind der zwischen dem Verbindungsrohr 4 und dem dem Verbindungsrohr 4 nebengeordneten Flachrohr 2 belassene Spalt 14 und die zwischen den einzelnen Flachrohren 2 jeweils belassenen Spalte 15 gleich groß. Hierdurch wird ein insgesamt aufgeräumter und harmonischer Gesamteindruck des Flachrohrradiators 1 geschaffen.

Aufgrund des Umstandes, daß das Verbindungsrohr 4 in Blickrichtung 19 auf den Flachrohrradiator 1 eine vordere Flachseite 21 aufweist, die in ihrer Kontur denjenigen Flachseiten 21 der Flachrohre 2 entspricht, entsteht in Blickrichtung 19 auf den Flachrohrradiator 1 der Eindruck, als handele es sich auch bei dem Verbindungsrohr 4 um ein Flachrohr 2. Dem Verbraucher wird so ein einheitliches, optisch harmonisches Erscheinungsbild des Flachrohrradiators 1 präsentiert.

Bei aus dem Stand der Technik bekannten Flachrohrradiatoren wird ein einheitliches, optisch harmonisches Erscheinungsbild in nachteiliger Weise nicht geschaffen, wie dies anhand von Fig. 4 zu erkennen ist. Fig. 4 zeigt einen aus dem Stand der Technik bekannten Flachrohrradiator 1, der über Sammelrohre 3 sowie daran angeordnete Flachrohre und ein daran angeordnetes Verbindungsrohr 4 verfügt. Wie in der Seitenansicht nach Fig. 4 gut zu erkennen ist, ist das Verbindungsrohr 4 im Stand der Technik im Querschnitt kreisförmig ausgestaltet. In seinem optischen Erscheinungsbild unterscheidet sich das Verbindungsrohr 4 daher deutlich von den Flachrohren 2. In der bekannten Ausführungsform nach Fig. 4 sind die Flachrohre 2 und das Verbindungsrohr 4 auf der gleichen Seite der Sammelrohre 3 angeordnet. Aus dem Stand der Technik sind auch Ausführungsformen bekannt, gemäß welcher die Flachrohre 2 und das Verbindungsrohr 4 auf einander gegenüberliegenden Seiten der Sammelrohre 3 angeordnet sind. Doch auch bei einer solchen Ausführungsform wird der harmonische Gesamteindruck des Flachrohrradiators 1 durch die im Querschnitt kreisförmig ausgestaltete Form des Verbindungsrohres 4 gestört. Die erfindungsgemäße Ausgestaltung schafft hier - wie vorstehend beschrieben ― Abhilfe.

Eine zweite Ausführungsform der Erfindung ist in den Fign. 5 und 6 dargestellt. Bei dem in den Fign. 5 und 6 gezeigten Flachrohrradiator 1 handelt es sich um einen "Vertikal"-Flachrohrradiator 1, was bedeutet, daß die einzelnen Flachrohre 2 des Flachrohrradiators 1 in Höhenrichtung 10 nebeneinander, das heißt in Längsrichtung 9 benachbart angeordnet sind. Das in Blickrichtung auf den Flachrohrradiator 1 als "Flachrohr" ausgebildete Verbindungsrohr 4 ist bei dieser Ausgestaltungsform des Flachrohrradiators 1 außenliegend angeordnet, das heißt es ist mit Bezug auf die Blattebene nach Fig. 5 entweder äußerst links oder aber, wie in Fig. 5 gezeigt, äußerst rechts angeordnet. Die Ausgestaltung der Flachrohre 2, der Sammelrohre 3 und des Verbindungsrohres 4 entspricht auch bei der vertikalen Bauweise derjenigen, wie schon anhand der horizontalen Bauweise nach Fig. 1 erläutert.

Mit besonderem Vorteil wird vorgeschlagen, den in Fig. 5 gezeigten Flachrohrradiator 1 verschwenkbar an einer Wand 22 zu befestigen. Zu diesem Zweck wird - wie in Fig. 6 gezeigt - der Flachrohrradiator 1 mittels eines Wandhalters 23 an der Wand 22 festgelegt. Der Flachrohrradiator 1 ist dabei mittels Scharnieren 25 an dem Wandhalter 23 befestigt, so daß der gesamte Flachrohrradiator 1 in Richtung des Pfeils 26 um die durch die Scharniere 25 definierte Schwenkachse verschwenkt werden kann. In eingeschwenkter Stellung, also in der in Fig. 5 gezeigten Stellung des Flachrohrradiators 1 ist dieser vorzugsweise mittels einer Arretierung 24 zusätzlich fixiert, so daß ein ungewolltes Verschwenken des Flachrohrradiators 1 verhindert ist.

In der in Fig. 5 gezeigten Ausführungsform ist gut zu erkennen, daß das in Blickrichtung auf den Flachrohrradiator 1 in Anmutung eines Flachrohres 2 ausgebildete Verbindungsrohr 4 beim Betrachter den Eindruck erwecken läßt, als handele es sich bei dem Verbindungsrohr 4 um ein Flachrohr 2. Ein einheitliches, optisches harmonisches Erscheinungsbild des Flachrohrradiators 1 wird so gewährleistet.

### Bezugszeichenliste:

- 1: Flachrohrradiator
- 2: Flachrohr
- 3: Sammelrohr
- 4: Verbindungsrohr
- 5: Strebe
- 6: Heizelement
- 7: Kappe
- 8: Halter
- 9: Längsrichtung
- 10: Höhenrichtung
- 11: abgeschrägte Seite
- 12: Vorsprung
- 13: Seite
- 14: Spalt
- 15: Spalt
- 16: oberes Ende
- 17: unteres Ende
- 18: Ausnehmung
- 19: Blickrichtung
- 20: Ausformung
- 21: Flachseite
- 22: Wand
- 23: Wandhalter
- 24: Arretierung
- 25: Scharnier
- 26: Pfeil
- a, b, c, d: Abmessungen

## Patentansprüche

1. Flachrohrradiator mit einer Mehrzahl von benachbart angeordneten Flachrohren (2), einem Verbindungsrohr (4), wobei die Flachrohre (2) mittels zweier Sammelrohre (3) an das Verbindungsrohr (4) strömungstechnisch angeschlossen sind, und einem vom Verbindungsrohr (4) aufgenommenen Heizelement (6),
**dadurch gekennzeichnet,**
**daß** das Verbindungsrohr (4) in Blickrichtung (19) auf den Flachrohrradiator (1) als Flachrohr (2) ausgebildet ist und eine der Ausgestaltung der Flachrohre (2) entsprechende Kontur aufweist, wobei das Verbindungsrohr (4) zur Aufnahme des Heizelements (6) eine den Querschnitt des Verbindungsrohres (4) im Vergleich zum Querschnitt eines Flachrohres (2) vergrößernde Ausformung (20) aufweist, die sich in Blickrichtung (19) auf den Flachrohrradiator (1) nach hinten erstreckt.

2. Flachrohrradiator nach Anspruch 1, **dadurch gekennzeichnet, daß** das Verbindungsrohr (4) eine im wesentlichen rechteckförmige, einseitig abgeschrägte Querschnittskontur aufweist.

3. Flachrohrradiator nach Anspruch 1 oder 2, **dadurch gekennzeichnet, daß** das Verbindungsrohr (4) im Übergangsbereich zwischen der in Blickrichtung (19) auf den Flachrohrradiator (1) vorderen Flachseite (21) und der abgeschrägten Seite (11) einen die abgeschrägte Seite (11) in Blickrichtung (19) auf den Flachrohrradiator (1) abdeckenden Vorsprung (12) aufweist.

4. Flachrohrradiator nach Anspruch 3, **dadurch gekennzeichnet, daß** die Sammelrohre (3) stirnseitig (17) an der der abgeschrägten Seite (11) gegenüberliegenden Seite (13) des Verbindungsrohres (4) angeschlossen sind.

5. Flachrohrradiator nach einem der vorhergehenden Ansprüche, **dadurch gekennzeichnet, daß** das Verbindungsrohr (4) mit den Sammelrohren (3) und die Sammelrohre (3) mit den Flachrohren (2) verschweißt sind.

6. Flachrohrradiator nach Anspruch 5, **dadurch gekennzeichnet, daß** die Sammelrohre (3) mit den Flachrohren (2) mittels Kreuzlochschweißen verschweißt sind.

7. Flachrohrradiator nach einem der vorhergehenden Ansprüche, **dadurch gekennzeichnet, daß** die Flachrohre (2) und das Verbindungsrohr (4) in Höhenrichtung (10) übereinander angeordnet sind, wobei das Verbindungsrohr (4) vorzugsweise zu unterst angeordnet ist.

8. Flachrohrradiator nach einem der vorhergehenden Ansprüche 1 bis 6, **dadurch gekennzeichnet, daß** die Flachrohre (2) und das Verbindungsrohr (4) in Höhenrichtung (10) nebeneinander angeordnet sind, wobei das Verbindungsrohr (4) vorzugsweise außen liegend angeordnet ist.

9. Flachrohrradiator nach einem der vorhergehenden Ansprüche, **dadurch gekennzeichnet, daß** der zwischen dem Verbindungsrohr (4) und dem dem Verbindungsrohr (4) benachbarten Flachrohr (2) belassene Spalt (14) und die zwischen den einzelnen Flachrohren (2) jeweils belassenen Spalte (15) gleich groß sind.

10. Flachrohrradiator nach einem der vorhergehenden Ansprüche, **dadurch gekennzeichnet, daß** die Flachrohre (2) und das Verbindungsrohr (4) in Längsrichtung (9) gleich lang sind.

## Claims

1. A flat tube radiator with a plurality of adjacent flat tubes (2), a connecting tube (4), the flat tubes (2) being in flow connection with the connecting tube (4) by means of two collector tubes (3), and a heating element (6) accommodated by the connecting tube (4), **characterised in that** the connecting tube (4) is constructed in the form of a flat tube (2) in the viewing direction (19) of the flat tube radiator (1) and has a contour corresponding to the shape of the flat tubes (2), wherein the connecting tube (4) has a shape (20) for accommodating the heating element (6), which increases the cross sectional area of the connecting tube (4) in comparison to the cross sectional area of a flat tube (2) and which extends rearwardly in the viewing direction (19) of the flat tube radiator (1).

2. A flat tube radiator as claimed in claim 1, **characterised in that** the connecting tube (4) has a substantially rectangular cross sectional contour, which is bevelled on one side.

3. A flat tube radiator as claimed in claim 1 or 2, **characterised in that**, in the transition region between the front flat side (21), in the viewing direction (19) of the flat tube radiator (1), and the bevelled side (11), the connecting tube (4) has a projection (12) covering the bevelled side (11) in the viewing direction (19) of the flat tube radiator (1).

4. A flat tube radiator as claimed in claim 3, **characterised in that** the collector tubes (3) are connected at the end (17) to the side (13) of the connecting tube (4) opposite to the bevelled side (11).

5. A flat tube radiator as claimed in one of the preceding claims, **characterised in that** the connecting tube (4) is welded to the collector tubes (3) and the collector tubes (3) are welded to the flat tubes (2).

6. A flat tube radiator as claimed in claim 5, **characterised in that** the collector tubes (3) are welded to the flat tubes (2) by means of cross hole welding.

7. A flat tube radiator as claimed in one of the preceding claims, **characterised in that** the flat tubes (2) and the connecting tube (4) are arranged above one another in the vertical direction (10), the connecting tube (4) preferably being disposed lowermost.

8. A flat tube radiator as claimed in one of the preceding claims 1 to 6, **characterised in that** the flat tubes (2) and the connecting tube (4) are arranged next to one another in the vertical direction, the connecting tube (4) preferably being arranged on the outside.

9. A flat tube radiator as claimed in one of the preceding claims, **characterised in that** the gap (14), which is left between the connecting tube (4) and the flat tube (2) adjacent to the connecting tube (4), and the gaps (15) left between the individual flat tubes (2) are of the same size.

10. A flat tube radiator as claimed in one of the preceding claims, **characterised in that** the flat tubes (2) and the connecting tube (4) are of the same length in the longitudinal direction (9).

## Revendications

1. Radiateur à tubes plats avec une pluralité de tubes plats (2) disposés les uns à côté des autres, un tube de liaison (4), les tubes plats (2) étant raccordés concernant l'écoulement au tube de liaison (4) au moyen de deux tubes collecteurs (3), et avec un élément chauffant (6) logé dans le tube de liaison (4),
**caractérisé en ce que** le tube de liaison (4) est conçu, dans le sens du regard (19) vers le radiateur à tubes plats (1), comme un tube plat (2) et présente un contour correspondant à la conception des tubes plats (2), le tube de liaison (4) présentant pour recevoir l'élément chauffant (6) une partie conformée (20) agrandissant la section du tube de liaison (4) par rapport à la section d'un tube plat (2), qui s'étend vers l'arrière dans le sens du regard (19) vers le radiateur à tubes plats (1).

2. Radiateur à tubes plats selon la revendication 1, **caractérisé en ce que** le tube de liaison (4) présente un contour sensiblement rectangulaire, biseauté d'un côté.

3. Radiateur à tubes plats selon la revendication 1 ou 2, **caractérisé en ce que** le tube de liaison (4) présente dans la zone de transition entre la face plate (21) située sur l'avant dans le sens du regard (19) vers le radiateur à tubes plats (1) et la face biseautée (11) une saillie (12) recouvrant la face biseautée (11) dans le sens du regard (19) vers le radiateur à tubes plats (1).

4. Radiateur à tubes plats selon la revendication 3, **caractérisé en ce que** les tubes collecteurs (3) sont raccordés sur la face d'extrémité (17) sur la face (13) du tube de liaison (4) faisant face à la face biseautée (11).

5. Radiateur à tubes plats selon l'une des revendications principales, **caractérisé en ce que** le tube de liaison (4) est soudé aux tubes collecteurs (3) et les tubes collecteurs (3) aux tubes plats (2).

6. Radiateur à tubes plats selon la revendication 5, **caractérisé en ce que** les tubes collecteurs (3) sont soudés aux tubes plats (2) au moyen d'un soudage sur trous croisés.

7. Radiateur à tubes plats selon l'une des revendications principales, **caractérisé en ce que** les tubes plats (2) et le tube de liaison (4) sont disposés les uns au-dessus des autres dans le sens de la hauteur (10), le tube de liaison (4) étant de préférence disposé le plus bas.

8. Radiateur à tubes plats selon l'une des revendications 1 à 6, **caractérisé en ce que** les tubes plats (2) et le tube de liaison (4) sont disposés les uns à côté des autres dans le sens de la hauteur (10), le tube de liaison (4) étant de préférence disposé sur l'extérieur.

9. Radiateur à tubes plats selon l'une des revendications principales, **caractérisé en ce que** l'intervalle (14) laissé entre le tube de liaison (4) et le tube plat (2) voisin du tube de liaison (4) et les intervalles (15) laissés entre les différents tubes plats (2) sont de même taille.

10. Radiateur à tubes plats selon l'une des revendications principales, **caractérisé en ce que** les tubes plats (2) et le tube de liaison (4) ont la même longueur dans le sens longitudinal (9).
